# EUROPÄISCHE PATENTSCHRIFT

(11) **EP 0 371 068 B1**
(45) Veröffentlichungstag und Bekanntmachung des Hinweises auf die Patenterteilung: **19.06.1991**
(21) Anmeldenummer: 88907040.5
(22) Anmeldetag: 12.07.1988
(51) Int. Cl.: E03F 5/04

(54) **ABLAUFARMATUR FÜR EINEN FLIESENFUSSBODEN**
DRAINAGE FITTING FOR A TILED FLOOR
GARNITURE DE DRAINAGE POUR PLANCHERS A CARREAUX

(30) Priorität: 16.12.1987 DE 3742549; 13.02.1988 DE 3804596
(43) Veröffentlichungstag der Anmeldung: 06.06.1990
(73) Patentinhaber: Dallmer GmbH & Co., D-59757 Arnsberg (DE)
(72) Erfinder: DALLMER, Johannes, D-5760 Arnsberg 1 (DE)
(74) Vertreter: Fritz, Edmund Lothar, Dipl.-Chem.
(86) Internationale Anmeldenummer: EP8800627
(87) Internationale Veröffentlichungsnummer: WO8905889

(56) Entgegenhaltungen:
- DE-A- 3 146 275
- DE-A- 3 341 342
- US-A- 2 242 192

## Beschreibung

Die Erfindung bezieht sich auf eine Ablaufarmatur für einen Fliesenfußboden mit einem Ablauftopf aus Kunststoff, der mit einem einen Rost tragenden Aufsatzteil ausgerüstet ist. Dabei ist der Ablauftopf (Gully) in einen angeformten Zylinder einer Platte aus Beton, vorzugsweise Polyesterbeton, eingegossen. An den Plattenoberflächen sind von den Plattenkanten zum Gully hin führende Flächen gebildet. Bekannt ist eine Ablaufarmatur dieser Art aus der DE-OS 36 27 807.

Bei einer solchen Ablaufarmatur sind Gully und Betonplatte eine vorgefertigte Einheit, welche auf den fertigen rohen Beton aufgelegt werden kann. Im Beton sind zur Aufnahme des Gullys und der Anschlußrohre Ausnehmungen gebildet. Auf dem Beton kann rings um die Platte herum bis in Höhe der Plattenkante Estrich aufgebracht werden. Damit ist zwangsläufig auch der Gully in die richtige Höhe eingestellt und die zum Gully hin geneigten Plattenflächen stellen für einen Fliesenbelag ein geometrisch exaktes Fundament mit dem erforderlichen Gefälle dar.

Die vorliegende Erfindung hat eine Weiterentwicklung einer Ablaufarmatur der beschriebenen Art zum Inhalt, im Hinblick auf eine mechanisch feste Verbindung zwischen Platte und dem sich daran anschließenden Estrich.

Diese Aufgabe wird durch die Merkmale des Hauptanspruchs gelöst. Die Unteransprüche haben bevorzugte Ausführungsformen zum Inhalt.

Bei einer solchen Ablaufarmatur ist ein Glasfasergitter fabrikatorisch in die Betonplatte eingegossen, das beim Verlegen auf den Fußboden, der die Platte umgibt, aufgelegt wird. Es besteht dann, wenn der Mörtel oder der Klebstoff für die Fliesen aufgebracht ist, eine zugfeste Verbindung zwischen der Platte und der Umgebung, weil das Glasfasergitter in den jeweiligen Verbundstoff eingebunden wird und somit die Grundlage für den Fliesenbelag darstellt. Insbesondere wird dadurch die Bildung von Fugenrissen vermieden.

Nach einer bevorzugten Ausführungsform der Erfindung, ist Betonplatte allseitig durch Baustahlmatten fortgesetzt, die nach dem Verlegen den Verbund zwischen der Betonplatte und dem diese umgebenden Estrich herstellen. Durch die Baustahlmatten wird insbesondere eine starre Verbindung zwischen der Ablaufarmatur und der Umgebung hergestellt. Dadurch wird insbesondere einer eventuellen Verlagerung der Ablaufarmatur bei einer nicht sachgerechten Verlegung vorgebeugt. Bevorzugt verwendet man vier kreuzförmig angeordnete Baustahlmatten, die sich bei der Herstellung der Betonplatte seitlich in eine zweiteilige Gießform einsetzen lassen.

Die Verankerung der Baustahlmatten mit der Ablaufarmatur kann man auch dadurch zusätzlich verbessern, daß man Baustahlmatten mit dem Ablauftopf, sofern dieser wie an sich bekannt aus Grauguß besteht, unmittelbar anschweißt. Diese Ausführung ist auch dort anwendbar, wo der Ablauftopf nicht in eine Betonplatte eingegossen ist.

Im folgenden wird die vorliegende Erfindung anhand von Ausführungsbeispielen unter Bezugnahme auf die beiliegenden Zeichnungen näher beschrieben.
Es zeigen
Fig. 1 eine Draufsicht auf die erfindungsgemäße Ablaufarmatur;
Fig. 2 einen lotrechten Schnitt durch die Ablaufarmatur;
Fig. 3 einen lotrechten Schnitt durch die Ablaufarmatur gemäß einer weiteren Ausführungsform;
Fig. 4 einen Schnitt entlang der Schnittlinie A-B von Fig. 3.

Bei dieser Ablaufarmatur ist ein an sich bekannter Ablauftopf 35 aus Kunststoff (Gully) in eine Betonplatte 30, vorzugsweise aus Polyesterbeton, eingegossen. Die Betonplatte ist in der Draufsicht quadratisch mit von den Seiten ausgehenden Flächen 33, die zum Gully hin geneigt sind. Der Gully hat einen lotrechten Ablaufstutzen 37. Im Bereich des Übergangs ist die Platte 30 durch einen angeformten Zylinder 34 verstärkt. Im übrigen karn der Gully in an sich bekannter Weise Geruchsverschlußelemente aufweisen. Er hat einen Aufsatz 38, der einen Rost 39 trägt.

Die Quadratseiten sind ringsum durch ein Gittergewebe 40 aus Glasfasern verlängert, wobei zwischen diesem Gittergewebe und der Platte eine feste Verbindung hergestellt ist.

Die Ablaufarmatur wird in eine entsprechende Ausnehmung des Ortbetons eingesetzt. Der Ablaufstutzen wird an das ortsfeste Ablaufrohr angeschlossen. Das Gittergewebe liegt auf dem Betonboden bzw. auf dem Estrich auf. Der nicht dargestellte Fliesenfußboden wird mit Mörtel verlegt oder aufgeklebt in einer solchen Höhe, daß die Fliesen an den Rost anschließen. In eine entsprechende Höhe wird das Aufsatzteil 38 eingestellt. Das Gittergewebe bindet beim Verlegen der Fliesen in den Mörtel oder in den Klebstoff ein, so daß auf diese Weise eine Unterlage für die Fliesen geschaffen wird, welche Zugkräfte aufnehmen kann, so daß keine Fugenrisse entstehen können.

Eine weitere Ausführungsform der vorliegenden Erfindung ist anhand der Figuren 3 und 4 dargestellt. Fig. 3 zeigt, daß in die Platte 30 aus Polyesterbeton seitlich aus dieser hervorragende Baustahlmatten 41 eingegossen sind. Diese Baustahlmatten 41 dienen dazu, die Ablaufarmatur in dem Estrich, der anschließend gegossen wird, fest zu verankern. Die Baustahlmatte 41 verläuft unterhalb des Gittergewebes 40 in einer horizontalen Ebene. Die Platte 30 kann so nicht mehr hin und her wackeln und eine Beschädigung der aufzuklebenden Fliesenschicht wird verhindert. In der Schnittdarstellung gemäß Fig. 4 ist eine bevorzugte kreuzförmige Anordnung von vier Baustahlmatten 41 gezeigt, die in die Platte 30 eingegossen sind. Es werden jeweils etwa rechteckige Stücke der Baustahlmatte 41 so in die Platte 30 eingegossen, daß die jeweils innersten Quer- bzw. Längsstäbe von vier Baustahlmatten 41 ein Quadrat bilden.

An die Seitenflächen 33 schließt sich konzentrisch zum Ablauftopf 35 eine kreisförmige Vertiefung 33a an, die bei einer niedrigen Einstellung des Aufsatzes 38, wie rechts auf Fig. 2 und 3 dargestellt, den quadratischen Teil des Aufsatzes, der den Rost 39 trägt, aufnehmen kann. Die kreisförmige Vertiefung 33a macht es möglich, den quadratischen Rost 39 durch drehen auf den Verlauf der Fliesen einzustellen, auch wenn, wie dargestellt, der Aufsatz nur sehr niedrig bemessen ist.

## Patentansprüche

1. Ablaufarmatur für einen Fliesenfußboden mit einem Ablauftopf (35), der mit einem einen Rost (39) tragenden Aufsatz (38) ausgerüstet ist, mit den Merkmalen:
- der Ablauftop (Gully) (35) ist in einen angeformten Zylinder (34) einer Platte (30) aus Beton, vorzugweise Polyesterbeton, eingegossen;
- an der Plattenoberfläche sind von den Plattenkanten zum Gully hin führende Flächen (33) gebildet; dadurch gekennzeichnet, daß die Flächen (33) allseitig durch ein mit der Platte (30) fest verbundenes Glasfaser-Gittergewebe (40) fortgesetzt sind.

2. Ablaufarmatur für einen Fliesenfußboden nach Anspruch 1, dadurch gekennzeichnet, daß in die Platte (30) unterhalb des Gittergewebes (40) horizontal angeordnet Baustahlmatten (41) zur Verankerung eingegossen sind.

3. Ablaufarmatur für einen Fliesenfußboden nach Anspruch 2, dadurch gekennzeichnet, daß vier Baustahlmatten (41) kreuzförmig angeordnet sind.

4. Ablaufarmatur nach Anspruch 1, dadurch gekennzeichnet, daß in der Betonplatte (30) zur Aufnahme eines quadratischen, den Rost (39) tragenden Teils des Aufsatzes (38) eine kreisförmige Vertiefung (33a) gebildet ist.

5. Ablaufarmatur nach Anspruch 2, dadurch gekennzeichnet, daß die Baustahlmatten (41) an einem aus Gußeisen bestehenden Ablauftopf (35) angeschweißt sind.

## Claims

1. Discharge fitting for a tiled floor having a sink (35) which is provided with a headpiece (38) carrying a grate (39), comprising the features:
- the sink (gully) (35) is cast in an integral cylinder (34) of a plate (30) made of concrete, preferably polyester concrete;
- at the surface of the plate, there are formed faces (33) leading from the plate edges to the gully; characterized in that the faces (33) are prolongated at all sides by a lattice (40) of glass fibers which is solidly connected tp the plate (30).

2. Discharge fitting for a tiled floor as claimed in claim 1, characterized in that reinforcement wire meshes (41) are cast into the plate (30) below the lattice (40) which extend horizontally and serve anchoring purposes.

3. Discharge fitting for a tiled floor as claimed in claim 2, characterized in that four reinforcement wire meshes (41) are arranged cross-like.

4. Discharge fitting as claimed in claim 1, characterized in that a circular depression (33a) is formed in the concrete plate (30) for receiving a square part of the headpiece (38) carrying the grate (39).

5. Discharge fitting as claimed in claim 2, characterized in that the reinforcement wire meshes (41) are welded to a sink (35) consisting of cast iron.

## Revendications

1. Avaloir de sol pour sol carrelé, présentant une tête d'avaloir (35) équipée d'une garniture (38) portant une grille (39), avec les caractéristiques suivantes:
- la tête d'avaloir (rigole) (35) est coulée dans un cylindre (34) formé dans une plaque en béton (30), de préférence en béton au polyester;
- à la surface de la plaque, et partant de ses côtés sont formées des pans (33) dirigés vers la rigole; caractérisé en ce que les pans (33) se prolongent de tous côtés par l'intermédiaire d'un treillies en fibre de verre (40) solidement fixé à la plaque (30).

2. Avaloir de sol pour sol carrelé selon la revendication 1, caractérisé en ce que des grilles en acier (41) sont moulées en position horizontale dans la plaque (30) en-dessous du treillis (40).

3. Avaloir de sol pour sol carrelé selon la revendication 2, caractérisé en ce que quatre grilles en acier (41) sont disposées en forme de croix.

4. Avaloir de sol selon la revendication 1, caractérisé en ce qu'une dépression de forme circulaire (33a) est formée dans la plaque en béton (30) pour reprendre une portion carrée de la garniture (38), portant la grille (39).

5. Avaloir de sol selon la revendication 2, caractérisé en ce que les grilles en acier (41) sont soudées à une tête d'avaloir (35) en fonte.
